# EUROPÄISCHE PATENTSCHRIFT

(11) **EP 0 773 013 B1**
(45) Veröffentlichungstag und Bekanntmachung des Hinweises auf die Patenterteilung: **02.05.2002**
(21) Anmeldenummer: 96117389.5
(22) Anmeldetag: 30.10.1996
(51) Int. Cl.: A61H 33/02

(54) **Sprudelmatte und Sitz- und Liegeauflage für eine Sprudelmatte**
Aerating mat and support for sitting or lying on an aerating mat
Matelas à bulles d'air et support pour s'asseoir et s'allonger pour matelas à bulles d'air

(30) Priorität: 07.11.1995 DE 29517619 U
(43) Veröffentlichungstag der Anmeldung: 14.05.1997
(73) Patentinhaber: Biocomfort Produkte zur Gesundheitspflege GmbH, 73730 Esslingen (DE)
(72) Erfinder: Frenkel, Walter, 72514 Inzigkofen (DE); Frenkel, Wolf Gerhard, Dr. med., 72514 Inzigkofen (DE)
(74) Vertreter: Abel, Martin, Dipl.-Ing.

(56) Entgegenhaltungen:
- FR-A- 2 652 000
- US-A- 3 814 399

## Beschreibung

Die Erfindung betrifft eine Sprudelmatte und Sitz- und Liegeauflage für eine Sprudelmatte, wobei sich die Sitz- und Liegeauflage großflächig auch über auf der Sprudelmatte vorhandene Ausströmerkanäle und/oder Ausströmerplaketten erstreckt und wobei die Oberfläche der Sitz- und Liegeauflage dort durchbrochen ist, wo die Sprudelluft aus der Sprudelmatte aufsteigt.

Schon seit es Luftsprudelbäder gibt, bemüht man sich um eine angenehme Sitz- und Liegefläche auf den dafür eingesetzten Luftsprudelmatten, die auch als Perlmatten oder Ausströmermatten bezeichnet werden. Dementsprechend viele unterschiedliche Ansätze zur Lösung des Problems gibt es mittlerweile auf dem Markt: Erhabene, eingearbeitete Längsstreifen, aufgeschweißte Abstands-Formteile, Luftpolster, Gitterformationen und dergleichen. So beschreibt die DE-GM 17 03 611 elastische Sitzkissen-Auflagen der eingangs genannten Art, die im Bereich der Sprudeldüsen der Sprudelmatte mit Ausnehmungen versehen sind, die den Durchtritt der Sprudelluft erlauben. Abgedeckt werden jeweils rechteckige Bereiche der Matte am Kopf- bzw. Fußende ohne Rücksicht auf die anatomischen Gegebenheiten. So ist insbesondere nicht erkennbar, wie der Sitzkomfort auch in liegender Position gewährleistet werden soll, ohne die gesamte Mattenfläche mit Sitzkissen zu überdecken. Wenn diese auch Durchbrüche für die Sprudelluft aufweisen, so wird beim Passieren derselben doch die Qualität der Sprudelung hin zu einem gröberen Spektrum verschoben. Feine Bläschen sind aber für die umfassende Wirkung des Sprudel- bzw. Perlbades unabdingbar.

Vergleichbare Nachteile wie beim Gegenstand der DE-GM 17 03 611 sind auch bei den Sprudeleinrichtungen der FR-PS 1 352 270 und der FR 2 652 000 A1 gegeben.

Die Aufgabe der Erfindung ist daher die Schaffung einer Sprudelmatte und Sitz- und Liegeauflage für eine Sprudelmatte der eingangs genannten Art, wobei die anatomische Gestaltung der Sitz- und Liegeauflage so ausgeführt ist, daß sie optimalen Sitz- und Liegekomfort in allen Badepositionen bietet, ohne mehr als nötig von der sprudelnden Fläche der Sprudelmatte abzudecken.

Diese Aufgabe wird mit einer Sprudelmatte und Sitz- und Liegeauflage für eine Sprudelmatte gelöst, wobei gemäß dem kennzeichnenden Teil des Patentanspruches 1 die Sitz- und Liegeauflage über zwei dem Kopfende und dem Fußende der Sprudelmatte zugewandte Außenteile verfügt, die, entsprechend der geschwungenen Kontur des menschlichen Gesässes bzw. Schrittes, in der Mittellängsachse eingebuchtet sind.

Eine derart ausgestaltete Sitz- und Liegeauflage verfügt über eine angenehme Sitzfläche, da sie sich großflächig auch über Ausströmerkanäle bzw. Ausströmerplaketten der Sprudelmatte hinweg erstreckt. Dadurch läßt sich eine glatte Fläche ohne Kanten und Ecken verwirklichen, auf der man sehr bequem sitzt. Die freie Entfaltung der Sprudelung wird dadurch gewährleistet, daß die Sitzfläche über den Ausströmerkanälen/-plaketten der Sprudelmatte durchbrochen ist und dort beispielsweise über eine Perforation, ein Gitter oder kreisrunde oder längliche Durchbrüche verfügt. Ihre anatomisch besonders günstige Ausgestaltung erhält die Sitz- und Liegeauflage durch die beiden fußbzw. kopfwärts angeordneten Außenteile, die in der Mittellängsachse, der Anatomie des Gesässes (für die sitzende Position) und der Anatomie des Schrittes (für die liegende Position) entsprechend, eingebuchtet sind. Diese Kontur gewährleistet bei allem Sitzkomfort eine kompakte Bauweise der Sitz- und Liegeauflage mit vergleichsweise wenig abgedeckter Sprudelfläche der Sprudelmatte, so daß eine weitestgehend ungestörte Sprudelung bzw. Perlung entstehen kann.

Vorteilhafte Weiterbildungen der Erfindung sind in den Unteransprüchen aufgeführt.

Zweckmäßigerweise ist die Sitz- und Liegeauflage quergeteilt, so daß zwischen den beiden anatomisch geformten Außenteilen wenigstens ein Innenteil angeordnet ist, wobei sich eine Dreiteilung und eine rechteckige Konturgebung des Innenteils als besonders vorteilhaft erwiesen hat. Die Unterteilung kann durch quer zur Mittellängsachse der Sprudelmatte verlaufende Trennfugen erzielt werden, wobei man die Trennfugen zweckmäßigerweise in Bereiche legt, in denen keine Ausströmerkanäle bzw. Ausströmerplaketten vorhanden sind und wobei man zweckmäßigerweise soviel Abstand zwischen jeweils benachbarten Teilen der Sitz- und Liegeauflage vorsieht, daß sich die Sprudelmatte bei angebrachter Sitz- und Liegeauflage leicht zusammenrollen läßt.

Das insbesondere rechteckig ausgebildete Innenteil verfügt an den Seiten links und rechts zweckmäßigerweise über je einen angeformten Handgriff. Die Griffe erleichtern das Herausnehmen der Sprudelmatte und/oder der Sitz- und Liegeauflage.

Die Sitzfläche kann als durchbrochenes Gitter ausgestaltet sein, das die Sprudelluft relativ unbehelligt durchtreten läßt. Ferner kann die Sitzfläche mit einer rutschfesten Auflage aus hautfreundlichem, geschäumtem Material versehen sein.

Denkbar ist jedoch auch ein z.B. geschäumtes Vollmaterial, das über den Ausströmerkanälen bzw. -plaketten dünner ausgebildet und perforiert ist.

Für die Schultern könnte ferner ein spiegelsymmetrisches Paar spezieller Schulterauflagen im oberen, dem Kopfende zugeordneten Bereich der Sprudelmatte vorgesehen sein.

Die Sitz- und Liegeauflage kann biegsam und gleichzeitig formstabil aufgebaut sein. Ferner kann sie bei Bedarf rahmenartig mit seitlich heruntergezogenen Rändern und höher gelegener Sitzfläche ausgebildet sein.

Zur leichten Reinigung empfiehlt es sich, die Sitz- und Liegeauflagen von der Sprudelmatte abnehmbar auszubilden, zu welchem Zweck insbesondere lösbare Befestigungsclips vorhanden sein können. Die Abnehmbarkeit gewährleistet auch eine leichte Zugänglichkeit der Ausströmerkanäle bzw. Ausströmerplaketten zu Zwecken der Wartung und eines eventuellen Auswechselns.

Eine bevorzugte Ausgestaltung der erfindungsgemäßen Anordnung geht aus der beiliegenden Zeichnung hervor. In dieser zeigen:
- Figur 1: eine Draufsicht auf eine mit einer Sitz- und Liegeauflage ausgestattete Sprudelmatte,
- Figur 2: einen Seitenansicht der Sprudelmatte aus Figur 1 mit teilweise angeschnitten dargestellten Sitzauflagen,
- Figur 3: die bei der Anordnung gemäß Figuren 1 und 2 verwendete Sitz- und Liegeauflage in einer der Figur 1 entsprechenden Draufsicht in Einzeldarstellung, wobei im Zusammenhang mit Figuren 4 und 5 ihre Geometrie in Beziehung zur Liege- und Sitzposition der badenden Person gesetzt wurde, wobei in
- Figur 4: die Liegeposition der badenden Person und in
- Figur 5: die Sitzposition der badenden Person auf der Sprudelmatte in Seitenansicht abgebildet ist.

Die beispielsgemäße Sprudelmatte 1 ist gemäß Figur 1 in ihrem dem Fußende zugeordneten linken Teil mit Ausströmerkanälen 2a und in ihrem dem Kopfende zugeordneten rechten Teil mit Ausströmerplaketten 2b bestückt. Diese gleichzeitige Bestückung mit Kanälen und Plaketten ist hypothetisch, um zu verdeutlichen, daß die erfindungsgemäße Sitz- und Liegeauflage für beiden Ausströmersysteme geeignet ist.

Im Betrieb wird über eine Lufteinspeisung 3 Druckluft in die Sprudelmatte 1 eingespeist und über ein Ventil 4 zu den Ausströmerkanälen 2a bzw. den Ausströmerplaketten 2b verteilt. Aus letzteren tritt die Luft dann aus, so daß sich eine Sprudelung bzw. Perlung ergibt, wenn die Sprudelmatte 1 in eine mit Wasser gefüllte Badewanne eingelegt ist.

Die beispielsgemäße Sitz- und Liegeauflage 5, 6 ist durch Querteilung dreigeteilt und verfügt über einen in Draufsicht gesehen rechteckigen Innenteil 6 und zwei untereinander identische Außenteile 5, von denen jeweils eines auf der dem Fußende und der dem Kopfende zugewandten Seite des Innenteils 6 neben diesem angeordnet ist.

Die Außenteile 5 sind an ihrer vom Innenteil 6 abgewandten, dem Fußende bzw. dem Kopfende zugewandten Randbereich derart konturiert, daß sie im Bereich der Mittellängsachse über zum Innenteil 6 hin zurückgesetzte Einbuchtungen verfügen. Dadurch erfolgt eine Anpassung der von den Außenteilen 5 zur Verfügung gestellten Sitzfläche an die Anatomie des Gesässes und des Schrittes der badenden Person.

Die gesamte Sitz- und Liegeauflage 5, 6 erstreckt sich großflächig über beispielsgemäß den mittleren Bereich der Sprudelmatte 1 und dabei auch über in diesem Bereich vorhandene Ausströmerkanäle 2a bzw. Ausströmerplaketten 2b. In den über den Ausströmerkanälen bzw. -plaketten liegenden Bereichen ist die Sitz- und Liegeauflage bzw. ihre Sitzfläche allerdings durchbrochen, z.B. durch eine Perforation, durch kreisrunde oder längliche Durchbrüche oder ein Gitter, so daß die aus der Sprudelmatte 1 aufsteigende Sprudelluft hindurchtreten und auf die im dortigen Bereich plazierten Körperbereiche einwirken kann.

Beispielsgemäß ist die Sitzfläche des in Figur 1 links liegenden Außenteils 5 als durchbrochenes Gitter 5a ausgeführt, durch dessen Lücken die Sprudelluft frei nach oben strömen kann. Das Innenteil 6 hingegen verfügt über zu Gruppen zusammengeschlossene Perforationen 6a, die den selben Zweck erfüllen, ebenso wie die größeren Durchbrüche 5b im rechten Außenteil 5. In der Regel wird man nur eine Art und Weise der Ausgestaltung der Durchbrechungen verwenden, wobei bei Bedarf ohne weiteres Kombinationen möglich sind.

Die Durchbrüche 5b und die Perforationen 6a sind im vorliegenden Beispiel für eine Sprudelmatte mit Ausströmerplaketten 2b gedacht, während das durchbrochene Gitter 5a für Plaketten und längliche Ausströmerformationen gleichermaßen geeignet wäre.

Die einzelnen Teile der Sitz- und Liegeauflage können rahmenartig mit seitlich heruntergezogenen Rändern und höher gelegener Sitzfläche ausgebildet sein. In Figur 2 wird deutlich, wie sich die Sprudelung unter den hohlen Sitz-/Liegeauflagen entfalten kann.

An der Sitz- und Liegeauflage, vorzugsweise an deren Innenteil 6, können ein oder mehrere Griffe angebracht sein, die das Herausnehmen der Sprudelmatte oder der Sitz-/Liegeauflage erleichtern. Beispielsgemäß sind seitlich an dem Innenteil 6 entsprechende Griffe 6b vorgesehen.

Vorzugsweise ist die Sitz- und Liegeauflage abnehmbar an der Sprudelmatte 1 festlegbar . Zu diesem Zweck sind geeignete Befestigungsmittel vorgesehen, die beispielsgemäß als Befestigungsclips 7 ausgeführt sind und ein lösbares Fixieren an der Sprudelmatte 1 ermöglichen.

Die Figuren 3, 4 und 5 sind zusammen zu betrachten und verdeutlichen die Wirkungsweise der anatomisch geformten Außenteile 5. Die Figur 4 zeigt einen Zustand, bei dem die badende Person 8 ausgestreckt in der Wanne liegt, wobei ihr Gesäß 10 (in Figur 3 strichpunktiert angedeutet) auf dem dem Fußende zugewandten linken Außenteil 5 ruht (durch Pfeile angedeutet). Dabei entspricht der Rücksprung des Schrittes in der Dammregion der aus Figur 3 ersichtlichen Einbuchtung des Außenteils 5. In Figur 5 ist die badende Person 9 sitzend gezeigt, wobei ihr Gesäß 10 auf dem dem Kopfende zugewandten rechten Außenteil 5 positioniert ist (wiederum durch Pfeile verdeutlicht). Nunmehr entspricht die Gesäßfalte der Einbuchtung des entsprechenden Außenteils 5.

In jeder Badeposition ist somit durch die gewählte Form der Sitz- und Liegeauflage ein maximaler Badekomfort gewährleistet, wobei die von der Sitz- und Liegeauflage definierte Sitzfläche nicht größer als unbedingt nötig ist. So läßt sie beispielsweise die Ausströmer der Mittelzeile für die Wirbelsäule im Bereich der genannten Einbuchtungen unbedeckt und damit unbeeinträchtigt.

Die Unterteilung der beispielsgemäßen Sitz- und Liegeauflage in drei Teile erfolgt durch zwei quer zur Mattenachse verlaufende Trennfugen, die zweckmäßigerweise so angeordnet sind, daß sie sie nicht über Ausströmkanäle oder Ausströmerplaketten erstrekken. Die jeweils benachbarten Teile 5, 6 sind zweckmäßigerweise derart voneinander beabstandet, daß sie sich beim Zusammenrollen der Sprudelmatte nicht gegenseitig behindern und die Sprudelmatte sehr einfach mit kleinem Durchmesser eingerollt werden kann.

Die Sitz- und Liegeauflage kann bei Bedarf mit einer rutschfesten Auflage aus hautfreundlichem geschäumtem Material versehen sein. Sie kann aus geschäumtem Vollmaterial bestehen, das im Bereich der Ausströmerkanäle bzw. Ausströmerplaketten der zugeordneten Sprudelmatte 1 eine geringere Dicke aufweist und dort mit den Durchbrechungen entsprechender Ausgestaltung versehen ist.

Aus Figuren 1 und 2 gehen noch zwei spiegelsymmetrische Schulterauflagen 5c hervor, die zwischen den Ausströmerplaketten 2b in dem dem Kopfende zugeordneten Teil der Sprudelmatte 1 angeordnet sind.

Die Sitz- und Liegeauflage ist insgesamt zweckmäßigerweise biegsam, jedoch formstabil aufgebaut.

## Patentansprüche

1. Sprudelmatte und Sitz- und Liegeauflage für eine Sprudelmatte (1), wobei sich die Sitz- und Liegeauflage großflächig auch über auf der Sprudelmatte (1) vorhandene Ausströmerkanäle (2a) oder Ausströmerplaketten (2b) erstreckt und wobei die Oberfläche der Sitz- und Liegeauflage dort durchbrochen ist, wo die Sprudelluft aus der Sprudelmatte (1) aufsteigt, **dadurch gekennzeichnet, daß** die Sitz- und Liegeauflage über zwei dem Kopfende und dem Fußende der Sprudelmatte (1) zugewandte Außenteile (5) verfügt, die, entsprechend der geschwungenen Kontur des menschlichen Gesässes bzw. Schrittes, in der Mittellängsachse eingebuchtet sind.

2. Sprudelmatte und Sitz- und Liegeauflage für eine Sprudelmatte nach Anspruch 1, **dadurch gekennzeichnet, daß** die Sitzund Liegeauflage quergeteilt ist und über wenigstens ein zwischen den beiden Außenteilen (5) angeordnetes, insbesondere rechteckiges Innenteil (6) verfügt.

3. Sprudelmatte und Sitz- und Liegeauflage für eine Sprudelmatte nach Anspruch 2, **dadurch gekennzeichnet, daß** die Sitzund Liegeauflage dreiteilig aufgebaut ist mit einem rechteckigen Innenteil (6) und zwei Außenteilen (5).

4. Sprudelmatte und Sitz- und Liegeauflage für eine Sprudelmatte nach Anspruch 2 oder 3, **dadurch gekennzeichnet, daß** die einzelnen Teile (5, 6) der Sitz- und Liegeauflage derart voneinander beabstandet sind, daß die Sprudelmatte (1) bei angebrachter Sitz- und Liegeauflage leicht eingerollt werden kann.

5. Sprudelmatte und Sitz- und Liegeauflage für eine Sprudelmatte nach einem der Ansprüche 2 bis 4, **dadurch gekennzeichnet, daß** das zweckmäßigerweise rechteckige Innenteil (6) an den Seiten links und rechts je einen angeformten Griff (6b) besitzt.

6. Sprudelmatte und Sitz- und Liegeauflage für eine Sprudelmatte nach einem der Ansprüche 1 bis 5, **dadurch gekennzeichnet, daß** die Sitzfläche der Sitz- und Liegeauflage zumindest teilweise als durchbrochenes Gitter (5a) ausgestaltet ist, das die Sprudelluft frei durchtreten läßt.

7. Sprudelmatte und Sitz- und Liegeauflage für eine Sprudelmatte nach einem der Ansprüche 1 bis 6, **dadurch gekennzeichnet, daß** über den Ausströmerkanälen (2a) bzw. -plaketten (2b) in der Sitzfläche der Sitz- und Liegeauflage eine Perforation (6a) zum Durchtritt der Sprudelluft vorgesehen ist.

8. Sprudelmatte und Sitz- und Liegeauflage für eine Sprudelmatte nach einem der Ansprüche 1 bis 7, **dadurch gekennzeichnet, daß** über den Ausströmerkanälen (2a) bzw. -plaketten (2b) in der Sitzfläche der Sitz- und Liegeauflage einfache Durchbrüche (5b) zum Durchtritt der Sprudelluft vorgesehen sind.

9. Sprudelmatte und Sitz- und Liegeauflage für eine Sprudelmatte nach einem der Ansprüche 1 bis 8, **dadurch gekennzeichnet, daß** die Sitz- und Liegeauflage eine rutschfeste Auflage aus hautfreundlichem, geschäumtem Material trägt.

10. Sprudelmatte und Sitz- und Liegeauflage für eine Sprudelmatte nach einem der Ansprüche 1 bis 9, **dadurch gekennzeichnet, daß** die Sitz- und Liegeauflage aus geschäumtem Vollmaterial ausgebildet ist, das im Bereich der Ausströmerkanäle (2a) bzw. -plaketten (2b) der zugeordneten Sprudelmatte (1) eine geringere Dicke aufweist.

11. Sprudelmatte und Sitz- und Liegeauflage für eine Sprudelmatte nach einem der Ansprüche 1 bis 10, **dadurch gekennzeichnet, daß** auf der Sprudelmatte (1) Richtung Kopfende links und rechts der Mittellängsachse spiegelsymmetrische Schulterauflagen (5c) vorgesehen sind.

12. Sprudelmatte und Sitz- und Liegeauflage für eine Sprudelmatte nach einem der Ansprüche 1 bis 11, **dadurch gekennzeichnet, daß** die Sitz- und Liegeauflage biegsam aber formstabil aufgebaut ist.

13. Sprudelmatte und Sitz- und Liegeauflage für eine Sprudelmatte nach einem der Ansprüche 1 bis 12, **dadurch gekennzeichnet, daß** die Sitz- und Liegeauflage rahmenartig mit seitlich heruntergezogenen Rändern und höhergelegener Sitzfläche ausgebildet ist.

14. Sprudelmatte und Sitz- und Liegeauflage für eine Sprudelmatte nach einem der Ansprüche 1 bis 13, **dadurch gekennzeichnet, daß** die Sitz- und Liegeauflage über Mittel zur lösbaren Befestigung an der Sprudelmatte (1) verfügt, die zweckmäßigerweise als Befestigungsclips (7) ausgebildet sind.

## Claims

1. Bubble mat and sitting and lying support for a bubble mat (1), wherein the sitting and lying support also extends extensively over outflow passages (2a) and/or discs (2b) provided on the bubble mat (1) and wherein the surface of the sitting and lying support is perforated at the points where the bubbling air rises from the bubble mat (1), **characterized in that** the sitting and lying support has two outer sections (5) facing the head end and the foot end of the bubble mat (1), which are indented in the centre longitudinal axis to match the curved contour of the human bottom and crotch respectively.

2. Bubble mat and sitting and lying support for a bubble mat according to claim 1, **characterized in that** the sitting and lying support is divided transversely and has one or more inner sections (6), in particular rectangular, located between the two outer sections (5).

3. Bubble mat and sitting and lying support for a bubble mat according to claim 2, **characterized in that** the sitting and lying support is made up of three sections, with a rectangular inner section (6) and two outer sections (5).

4. Bubble mat and sitting and lying support for a bubble mat according to claim 2 or 3, **characterized in that** the individual sections (5, 6) of the sitting and lying support are spaced apart in such a way that the bubble mat (1) may be rolled up easily with the sitting and lying support attached.

5. Bubble mat and sitting and lying support for a bubble mat according to any of claims 2 to 4, **characterized in that** the expediently rectangular inner section (6) has an integral handle (6b) on each of the left- and right-hand sides.

6. Bubble mat and sitting and lying support for a bubble mat according to any of claims 1 to 5, **characterized in that** the seating area of the sitting and lying support is at least partly in the form of a perforated grid (5a) which allows the bubbling air to pass through freely.

7. Bubble mat and sitting and lying support for a bubble mat according to any of claims 1 to 6, **characterized in that** a perforation (6a) for the passage of the bubbling air is provided across the outflow passages (2a) and/or discs (2b) in the seating area of the sitting and lying support.

8. Bubble mat and sitting and lying support for a bubble mat according to any of claims 1 to 7, **characterized in that** simple openings (5b) for the passage of the bubbling air are provided across the outflow passages (2a) and/ordiscs (2b) in the seating area of the sitting and lying support.

9. Bubble mat and sitting and lying support for a bubble mat according to any of claims 1 to 8, **characterized in that** the sitting and lying support has an anti-slip facing of foamed material which is kind to the skin.

10. Bubble mat and sitting and lying support for a bubble mat according to any of claims 1 to 9, **characterized in that** the sitting and lying support is made of foamed solid material with lower thickness in the area of the outflow passages (2a) and/or discs (2b) of the assigned bubble mat (1).

11. Bubble mat and sitting and lying support for a bubble mat according to any of claims 1 to 10, **characterized in that** shoulder supports (5c) with mirror symmetry are provided towards the head end of the bubble mat (1), left and right of the centre longitudinal axis.

12. Bubble mat and sitting and lying support for a bubble mat according to any of claims 1 to 11, **characterized in that** the sitting and lying support is flexible but dimensionally stable.

13. Bubble mat and sitting and lying support for a bubble mat according to any of claims 1 to 12, **characterized in that** the sitting and lying support is designed in the manner of a frame, with edges drawn down at the sides and a higher-level seating area.

14. Bubble mat and sitting and lying support for a bubble mat according to any of claims 1 to 13, **characterized in that** the sitting and lying support has means for releasable fastening to the bubble mat (1), expediently in the form of fastening clips (7).

## Revendications

1. Natte à tourbillons et appui de siège et de banquette pour une natte à tourbillons (1), l'appui de siège et de banquette s'étendant sur une vaste surface également sur des canaux d'écoulement (2a) ou des plaquettes d'écoulement (2b) présent(e)s sur la natte à tourbillons (1), et la surface de l'appui de siège et de banquette étant percée là où l'air tourbillonnant monte depuis la natte à tourbillons (1), **caractérisés en ce que** l'appui de siège et de banquette dispose de deux parties extérieures (5) tournées vers l'extrémité de tête et l'extrémité de pied de la natte à tourbillons (1), qui sont échancrées sur l'axe longitudinal médian d'une manière qui correspond au contour ondulé des fesses ou des jambes d'une personne.

2. Natte à tourbillons et appui de siège et de banquette pour une natte à tourbillons selon la revendication 1, **caractérisés en ce que** l'appui de siège et de banquette est divisé transversalement et dispose d'au moins une partie intérieure (6) placée entre les deux parties extérieures (5).

3. Natte à tourbillons et appui de siège et de banquette pour une natte à tourbillons selon la revendication 2, **caractérisés en ce que** l'appui de siège et de banquette est formé de trois parties, avec une partie intérieure rectangulaire (6) et deux parties extérieures (5).

4. Natte à tourbillons et appui de siège et de banquette pour une natte à tourbillons selon la revendication 2 ou 3, **caractérisés en ce que** les différentes parties (5, 6) de l'appui de siège et de banquette sont espacées les unes des autres de telle manière que la natte à tourbillons (1) peut être facilement roulée avec l'appui de siège et de banquette en place.

5. Natte à tourbillons et appui de siège et de banquette pour une natte à tourbillons selon l'une des revendications 2 à 4, **caractérisés en ce que** la partie intérieure (6) avantageusement rectangulaire possède sur ses côtés à gauche et à droite à chaque fois une poignée rapportée (6b).

6. Natte à tourbillons et appui de siège et de banquette pour une natte à tourbillons selon l'une des revendications 1 à 5, **caractérisés en ce que** la surface de siège de l'appui de siège et de banquette est conformée au moins partiellement en treillis percé (5a) qui permet à l'air tourbillonnant de passer librement.

7. Natte à tourbillons et appui de siège et de banquette pour une natte à tourbillons selon l'une des revendications 1 à 6, **caractérisés en ce qu'**au-dessus des canaux d'écoulement (2a) ou plaquettes d'écoulement (2b) présents dans la surface de siège de l'appui de siège et de banquette, il est prévu une perforation (6a) pour le passage de l'air tourbillonnant.

8. Natte à tourbillons et appui de siège et de banquette pour une natte à tourbillons selon l'une des revendications 1 à 7, **caractérisés en ce qu'**au-dessus des canaux d'écoulement (2a) ou plaquettes d'écoulement (2b) présents dans la surface de siège de l'appui de siège et de banquette, il est prévu des passages simples (5b) pour le passage de l'air tourbillonnant.

9. Natte à tourbillons et appui de siège et de banquette pour une natte à tourbillons selon l'une des revendications 1 à 8, **caractérisés en ce que** l'appui de siège et de banquette porte un appui antidérapant composé d'un matériau moussé agréable au toucher.

10. Natte à tourbillons et appui de siège et de banquette pour une natte à tourbillons selon l'une des revendications 1 à 9, **caractérisés en ce que** l'appui de siège et de banquette est formé d'un matériau plein moussé, qui présente une épaisseur moindre au niveau des canaux d'écoulement (2a) ou plaquettes d'écoulement (2b) de la natte à tourbillons (1) associée.

11. Natte à tourbillons et appui de siège et de banquette pour une natte à tourbillons selon l'une des revendications 1 à 10, **caractérisés en ce qu'**il est prévu sur la natte à tourbillons (1), en direction de la tête à gauche et à droite de l'axe longitudinal médian, des appuis d'épaules (5c) spéculaires l'un de l'autre.

12. Natte à tourbillons et appui de siège et de banquette pour une natte à tourbillons selon l'une des revendications 1 à 11, **caractérisés en ce que** l'appui de siège et de banquette est construit souple, mais dimensionnellement stable.

13. Natte à tourbillons et appui de siège et de banquette pour une natte à tourbillons selon l'une des revendications 1 à 12, **caractérisés en ce que** l'appui de siège et de banquette est réalisé à la manière d'un cadre avec des bords rabattus latéralement et une surface de siège surélevée.

14. Natte à tourbillons et appui de siège et de banquette pour une natte à tourbillons selon l'une des revendications 1 à 13, **caractérisés en ce que** l'appui de siège et de banquette dispose de moyens de fixation amovible sur la natte à tourbillons (1), qui sont conformés de manière avantageuses en clips de fixation (7).
